# EUROPÄISCHE PATENTSCHRIFT

(11) **EP 1 392 963 B1**
(45) Veröffentlichungstag und Bekanntmachung des Hinweises auf die Patenterteilung: **10.10.2007**
(21) Anmeldenummer: 02737816.5
(22) Anmeldetag: 24.04.2002
(51) Int. Cl.: F02M 51/06

(54) **BRENNSTOFFEINSPRITZVENTIL**
FUEL INJECTION VALVE
SOUPAPE D'INJECTION DE CARBURANT

(30) Priorität: 16.05.2001 DE 10123850
(43) Veröffentlichungstag der Anmeldung: 03.03.2004
(73) Patentinhaber: ROBERT BOSCH GMBH, 70442 Stuttgart (DE)
(72) Erfinder: DANTES, Günter, 71735 Eberdingen (DE); NOWAK, Detlef, 74199 Untergruppenbach (DE)
(74) Vertreter: Körfer, Thomas
(86) Internationale Anmeldenummer: PCT/DE2002/001500
(87) Internationale Veröffentlichungsnummer: WO 2002/092995

(56) Entgegenhaltungen:
- DE-C- 4 404 050
- GB-A- 2 010 963
- US-A- 4 708 289
- US-A- 5 979 803
- US-A- 6 056 214

## Beschreibung

### Stand der Technik

Die Erfindung geht aus von einem Brennstoffeinspritzventil nach der Gattung des Anspruchs 1.

Beispielsweise ist aus der DE 196 26 576 A1 ein elektromagnetisch betätigbares Brennstoffeinspritzventil bekannt, bei welchem zur elektromagnetischen Betätigung ein Anker mit einer elektrisch erregbaren Magnetspule zusammenwirkt und der Hub des Ankers über eine Ventilnadel auf einen Ventilschließkörper übertragen wird. Der Ventilschließkörper wirkt mit einer Ventilsitzfläche zu einem Dichtsitz zusammen. Im Anker sind mehrere Brennstoffkanäle vorgesehen. Die Rückstellung des Ankers erfolgt mit einer Rückstellfeder.

Nachteilig bei dem aus der DE 196 26 576 A1 bekannten Brennstoffeinspritzventil ist insbesondere, daß die das Brennstoffeinspritzventil durchfließende Brennstoffmenge q_{dyn} bei Abheben des Ventilschließkörpers vom Dichtsitz nicht genau genug dosiert werden kann. Insbesondere ist das Verhältnis von maximal abgespritzter Brennstoffmenge zu minimal abgespritzter Brennstoffmenge qₘₐₓ/qₘᵢₙ relativ klein. Die Kennlinie des Brennstoffeinspritzventils, welche den Verlauf der dynamischen Durchflußmenge q_{dyn} in Abhängigkeit vom Hub der Ventilnadel darstellt, ist relativ flach, so daß starke Schwankungen im dynamischen Durchfluß auftreten.

Aus der US 5,979,803 ist ein Brennstoffinjektor bekannt, der eine genaue Kontrolle der Einspritzzeit, der Einspritzmenge und der Einspritzfrequenz gewährleistet. Dabei ist ein Brennstoffdruck Ausgleichsgerät vorgesehen, das den Druck ausgleicht, der sowohl bei einer offenen Ventilstellung als auch bei einer geschlossenen Ventilstellung auf ein Ventilnadel-Element wirkt, wobei gewährleistet ist, dass ein Anker in seinen Bewegungen genauer und vorhersehbarer gesteuert werden kann. Das Brennstoffdruck Ausgleichsgerät umfasst einen Hohlraum, der in dem Ventilnadel Element geformt ist und Druckausgleichs-Oberflächen, die auf dem Ventilnadel Element und an dem Hohlraum angebracht sind. Der Anker kann als piezoelektrischer Anker ausgeführt sein und eine Hydraulikflüssigkeit in einem Hydraulikkreislauf kompressieren. Der Hydraulikkreislauf umfasst eine neben dem Ventilnadel-Element angebrachte Kammer für die Hydraulikflüssigkeit, wobei die Kammer baulich getrennt von der Brennstoffzufuhr unter Hochdruck ist. Ein Druck, der auf die in der Kammer sich befindliche Hydraulikflüssigkeit ausgeübt wird, bewirkt, dass das Ventilnadel-Element die Einspritzung initiiert.

In der DE 44 04 050 C1 ist ein Injektor für eine Brennkraftmaschine beschrieben, der eine Magnetventilsteuerung aufweist. An dem Injektor ist ein von einem Magnetventil umgebener, und koaxial zur Düsennadel liegender langgestreckter Einsatzkörper vorgesehen, der von einem zentral liegenden Hochdruckanschluß ausgeht und eine Kraftstoffzuführleitung enthält. Die Kraftstoffzuführleitung führt einerseits zu einem die Düsennadel umgebenden Druckraum und andererseits auf die Rückseite der Düsennadel, wobei die Düsennadelrückseite mit einer Entlastungsleitung durch das Magnetventil verbindbar ist.

### Vorteile der Erfindung

Das erfindungsgemäße Brennstoffeinspritzventil mit den Merkmalen des Anspruchs 1 hat demgegenüber den Vorteil, daß zumindest ein Brennstoffkanal so im Ventilinnenraum angeordnet ist, daß sein Querschnitt bei geschlossenem Brennstoffeinspritzventil abgeschlossen ist, so daß der Innenraum des Brennstoffeinspritzventils nicht in Verbindung mit der Ausnehmung der Ventilnadel steht. Beim Öffnen des Brennstoffeinspritzventils wird der Brennstoffkanal freigegeben, so daß eine annähernd stufenförmige Kennlinie erzielt wird.

Durch die in den Unteransprüchen aufgeführten Maßnahmen sind vorteilhafte Weiterentwicklungen des im Anspruch 1 angegebenen Brennstoffeinspritzventils möglich.

Von Vorteil ist insbesondere, daß der zumindest eine Brennstoffkanal in einem Flansch ausgebildet ist, der den Anker des Magnetkreises durchgreift und mit der Ventilnadel in kraftschlüssiger Verbindung steht. Durch diese einfache Konstruktion ist eine aufwendige Ankerfreiwegskonstruktion unnötig.

Von Vorteil ist außerdem, daß der Brennstoffkanal durch eine entsprechend ausgebildete Schulter des Innenpols des Brennstoffeinspritzventils abgedeckt wird, wodurch zusätzliche Bauteile vermieden werden.

Vorteilhaft ist insbesondere auch die rohrförmige Ventilnadel, deren Ausnehmung sowohl die Steckverbindung mit dem Flansch als auch eine Weiterleitung des Brennstoffs ermöglicht.

Weiterhin ist von Vorteil, daß der zumindest eine Brennstoffkanal so dimensioniert ist, daß er nicht als Drossel wirkt und damit keine Hubdrosselung auftritt.

### Zeichnung

Ein Ausführungsbeispiel der Erfindung ist in der Zeichnung vereinfacht dargestellt und in der nachfolgenden Beschreibung näher erläutert. Es zeigen:
- Fig. 1A: einen schematischen Schnitt durch ein Ausführungsbeispiel eines erfindungsgemäß ausgestalteten Brennstoffeinspritzventils in geschlossenem Zustand,
- Fig. 1B: einen schematischen Schnitt durch ein Ausführungsbeispiel eines erfindungsgemäß ausgestalteten Brennstoffeinspritzventils in geöffnetem Zustand, und
- Fig. 2: eine schematische Darstellung der dynamischen Durchflußmenge q_{dyn} in Abhängigkeit vom Hub der Ventilnadel des in den Fig. 1A und 1B dargestellten erfindungsgemäßen Brennstoffeinspritzventils.

### Beschreibung des Ausführungsbeispiels

Fig. 1 zeigt in einer auszugsweisen Schnittdarstellung ein Ausführungsbeispiel eines erfindungsgemäßen Brennstoffeinspritzventils 1 in geschlossenem Zustand. Das Brennstoffeinspritzventil 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich zum direkten Einspritzen von Brennstoff in einen nicht dargestellten Brennraum einer Brennkraftmaschine.

Das Brennstoffeinspritzventil 1 besteht aus einem rohrförmigen Düsenkörper 2, in welchem eine Ventilnadel 3 angeordnet ist. Die Ventilnadel 3 steht in Wirkverbindung mit einem Ventilschließkörper 4, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über eine Abspritzöffnung 7 verfügt.

Der Düsenkörper 2 ist mittels einer Schweißnaht 8 mit einem Außenpol 9 einer Magnetspule 10 verbunden. Die Magnetspule 10 ist auf einen Spulenträger 12 gewickelt, welcher an einem Innenpol 13 der Magnetspule 10 anliegt. Die Magnetspule 10 wird über eine nicht weiter dargestellte Leitung von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 steht über einen Flansch 14, der in die rohrförmig ausgebildete Ventilnadel 3 eingeschoben und mittels einer Schweißnaht 15 mit der Ventilnadel 3 verbunden ist, in kraftschlüssiger Verbindung mit einem Anker 20. Dabei durchgreift der Flansch 14 den Anker 20 durch eine Ausnehmung 19 des Ankers 20. Auf dem Flansch 14 stützt sich eine Rückstellfeder 23 ab, welche in der vorliegenden Bauform des Brennstoffeinspritzventils 1 durch eine Hülse 31 auf Vorspannung gebracht wird.

In dem Flansch 14 ist zulaufseitig des Ankers 20 erfindungsgemäß zumindest ein radial verlaufender Brennstoffkanal 11 ausgebildet, der dem Brennstoff beim Öffnen des Brennstoffeinspritzventils 1 den Durchtritt in die Ventilnadel 3 ermöglicht. In geschlossenem Zustand des Brennstoffeinspritzventils 1 ist der zumindest eine Brennstoffkanal 11 durch eine Schulter 24 des Innenpols 13 gegenüber einem in dem Innenpol 13 des Brennstoffeinspritzventils 1 ausgebildeten Innenraum 29 des Brennstoffeinspritzventils 1 abgeschlossen.

Der Brennstoff wird über eine zentrale Brennstoffzufuhr 16 dem Brennstoffeinspritzventil 1 zugeleitet und durch ein Filterelement 25 gefiltert. Das Brennstoffeinspritzventil 1 ist durch eine Dichtung 28 gegen eine nicht weiter dargestellte Verteilerleitung abgedichtet.

In dem in Fig. 1A dargestellten Ruhezustand des Brennstoffeinspritzventils 1 wird der Flansch 14 von der Rückstellfeder 23 so beaufschlagt, daß er an einer zulaufseitigen Stirnfläche 30 des Ankers 20 anliegt. Dadurch ist auch der Anker 20 durch eine Rückstellfeder 23 beaufschlagt; so daß der an der Ventilnadel 3 ausgebildete Ventilschließkörper 4 an der Ventilsitzfläche 6 in dichtender Anlage gehalten wird. Ein zwischen der Stirnfläche 30 des Ankers 20 und dem Innenpol 13 ausgebildeter Arbeitsspalt 27 ist geöffnet.

Der in dem Flansch 14 ausgebildete zumindest eine Brennstoffkanal 11 ist im geschlossenen Zustand des Brennstoffeinspritzventils 1 durch die Schulter 24 des Innenpols 13 so abgedeckt, daß kein Brennstoff durch den Brennstoffkanal 11 strömen kann. Die weitere Funktion des Brennstoffeinspritzventils 1 beim Öffnungsvorgang ist in Fig. 1B näher erläutert.

Fig. 1B zeigt in einer ausschnittsweisen, schematisierten Schnittdarstellung einen Längsschnitt durch das in Fig. 1A dargestellte Ausführungsbeispiel eines erfindungsgemäß ausgestalteten Brennstoffeinspritzventils 1 in geöffnetem Zustand. Übereinstimmende Bauteile sind dabei in Fig. 1A und 1B mit übereinstimmenden Bezugszeichen versehen.

Das erfindungsgemäß ausgestaltete Brennstoffeinsp ritzventil 1 ist in Fig. 1B in geöffnetem Zustand dargestellt, wobei der in dem Flansch 14 ausgebildete Brennstoffkanal 11 den Innenraum 29 des Brennstoffeinspritzventils 1 mit der Ausnehmung 22 der Ventilnadel 3 verbindet, so daß Brennstoff, der über die zentrale Brennstoffzufuhr 16 zugeleitet und durch das Filterelement 25 gefiltert wird, über die axiale Bohrung 21 des Flansches 14 und die Ausnehmung 22 der Ventilnadel 3 zum Dichtsitz geleitet werden kann. Die Ventilnadel 3 weist dabei mehrere Durchströmöffnungen 26 auf, durch welche der Brennstoff aus der Ausnehmung 22 der Ventilnadel 3 austritt.

Wird die Magnetspule 10 mittels der nicht weiter dargestellten elektrischen Leitung erregt, baut sich ein Magnetfeld auf, welches den Anker 20 entgegen der Kraft der Rückstellfeder 23 an den Innenpol 13 zieht. Der Arbeitsspalt 27 zwischen der zulaufseitigen Stirnfläche 30 des Ankers 20 und dem Innenpol 13 wird dabei geschlossen.

Da der Flansch 14 den Anker 20 durch dessen Ausnehmung 19 durchgreift, wird der Flansch 14 mit dem Anker 20 bei Betätigung des Brennstoffeinspritzventils 1 in Hubrichtung bewegt. Dadurch wird sowohl die mit dem Flansch 14 über die Schweißnaht. 15 kraftschlüssig verbundene Ventilnadel 3 ebenfalls in Hubrichtung bewegt als auch der zumindest eine Brennstoffkanal 11 freigegeben. Dadurch kann über die zentrale Brennstoffzufuhr 16 zugeleiteter Brennstoff über den Innenraum 29 des Brennstoffeinspritzventils 1 durch den zumindest einen Brennstoffkanal 11 in die Ausnehmung 22 der Ventilnadel 3 strömen. Durch die Durchströmöffnungen 26 gelangt der Brennstoff dann zum Dichtsitz und wird über die Abspritzöffnung 7 in den nicht weiter dargestellten Brennraum abgespritzt.

Wird der Spulenstrom abgeschaltet, fällt der Anker 20 nach genügendem Abbau des Magnetfeldes durch den Druck der Rückstellfeder 23 auf den Flansch 14 vom Innenpol 13 ab, wodurch sich die mit dem Flansch 14 in Wirkverbindung stehende Ventilnadel 3 entgegen der Hubrichtung bewegt. Dadurch setzt der Ventilschließkörper 4 auf der Ventilsitzfläche 6 auf und das Brennstoffeinspritzventil 1 wird geschlossen. Der Anker 20 setzt auf dem durch den zweiten Flansch 31 gebildeten Ankeranschlag auf.

Fig. 2 zeigt eine schematische Darstellung der das Brennstoffeinspritzventil 1 durchströmenden Durchflußmenge q_{dyn} in Abhängigkeit vom Hub der Ventilnadel 3 des Brennstoffeinspritzventils 1.

Durch die vorstehend beschriebene Anordnung des zumindest einen Brennstoffkanals 11 kann eine Kennlinie, welche den dynamischen Durchfluß q_{dyn} von Brennstoff durch das Brennstoffeinspritzventil 1 in Abhängigkeit von einem Hub der Ventilnadel 3 darstellt, eingestellt bzw. modelliert werden. Durch entsprechende Hubeinstellung der Ventilnadel 3 fließt dann so viel Brennstoff durch das Brennstoffeinspritzventil 1, wie im Rahmen der zu erzielenden Durchflußgenauigkeit notwendig ist.

Durch die Abdeckung des zumindest einen Brennstoffkanals 11 durch die Schulter 24 kann zu Beginn des Öffnungsvorgangs kein Brennstoff zum Dichtsitz strömen. Erst bei Freigabe des zumindest einen Brennstoffkanals 11 steigt der dynamische Durchfluß q_{dyn} schnell und annähernd stufenförmig auf einen Sättigungswert an, wie in Fig. 2 dargestellt.

Durch die beschriebenen Maßnahmen können die Dynamik des Brennstoffeinspritzventils 1 verbessert und die Herstellungskosten gesenkt werden, da die Konstruktion eines Ankerfreiwegs entfällt und die Minimierung der minimalen das Brennstoffeinspritzventil 1 durchströmenden Brennstoffmenge erzielt wird.

Der zumindest eine Brennstoffkanal 11 ist dabei so dimensioniert, daß er nicht als Drossel wirkt, sondern nach seiner Freigabe einen ungedrosselten Brennstoffstrom durch das Brennstoffeinspritzventil 1 erlaubt.

Die Erfindung ist nicht auf das dargestellte Ausführungsbeispiel beschränkt und z. B. auch für Brennstoffeinspritzventile 1 für gemischverdichtende, selbstzündende Brennkraftmaschinen anwendbar.

## Patentansprüche

1. Brennstoffeinspritzventil (1) mit einer Magnetspule (10), die mit einem von einer Rückstellfeder (23) beaufschlagten Anker (20) zusammenwirkt, der zusammen mit einer Ventilnadel (3) ein axial bewegliches Ventilteil bildet, wobei an der Ventilnadel (3) ein Ventilschließkörper (4) vorgesehen ist, der mit einem Ventilsitzkörper (5) einen Dichtsitz bildet,
wobei ein Flansch (14), der den Anker (20) durch eine Ausnehmung (19) des Ankers (20) durchgreift und mit der Ventilnadel (3) kraftschlüssig verbunden ist, zumindest einen radialen Brennstoffkanal (11) aufweist, mittels dem bei Betätigung des Brennstoffeinspritzventils (1) ein Innenraum (29) des Brennstoffeinspritzventils (1) mit einer Ausnehmung (22) der Ventilnadel (3) verbindbar ist,
**dadurch gekennzeichnet,**
**dass** der Innenraum (29) des Brennstoffeinspritzventils (1) in einem geschlossenen Zustand des Brennstoffeinspritzventils (1) gegenüber der Ausnehmung (22) der Ventilnadel (3) abgeschlossen ist und
**dass** der zumindest eine Brennstoffkanal (11) von einer Schulter (24) eines Innenpols (13) in einer geschlossenen Stellung abgedeckt ist.

2. Brennstoffeinspritzventil nach Anspruch 1,
**dadurch gekennzeichnet,**
**dass** der Flansch (14) mit seinem ablaufseitigen Ende in die Ausnehmung (22) der Ventilnadel (3) eingeschoben ist.

3. Brennstoffeinspritzventil nach Anspruch 2,
**dadurch gekennzeichnet,**
**daß** sich der Flansch (14) an einer zulaufseitigen Stirnfläche (30) des Ankers (20) abstützt.

4. Brennstoffeinspritzventil nach Anspruch 2 oder 3,
**dadurch gekennzeichnet,**
**dass** sich an einer zulaufseitigen Seite des Flansches (14) eine Rückstellfeder (23) abstützt.

5. Brennstoffeinspritzventil nach Anspruch 4,
**dadurch gekennzeichnet,**
**dass** die Rückstellfeder (23) die Ventilnadel (3) über den Anker (20) und den Flansch (14) in Schließrichtung beaufschlagt.

6. Brennstoffeinspritzventil nach Anspruch 1,
**dadurch gekennzeichnet,**
**dass** die Schulter (24) einstückig mit dem Innenpol (13) ausgebildet ist.

7. Brennstoffeinspritzventil nach einem der Ansprüche 1 bis 6,
**dadurch gekennzeichnet,**
**dass** der zumindest eine Brennstoffkanal (11) so dimensioniert ist, dass der Brennstoff ungedrosselt zum Dichtsitz strömt.

8. Brennstoffeinspritzventil nach einem der Ansprüche 1 bis 7,
**dadurch gekennzeichnet,**
**dass** die Ventilnadel (3) rohrförmig ausgebildet ist und mehrere Durchströmöffnungen (26) aufweist.

## Claims

1. Fuel injection valve (1) with a magnet coil (10) which cooperates with an armature (20) which is acted upon by a return spring (23) and which, together with a valve needle (3), forms an axially moveable valve part, the valve needle (3) having provided on it a valve-closing body (4) which with a valve-seat body (5) forms a sealing seat, a flange (14), which penetrates the armature (20) through a recess (19) of the armature (20) and is connected non-positively to the valve needle (3), having at least one radial fuel duct (11), by means of which, when the fuel injection valve (1) is actuated, an inner space (29) of the fuel injection valve (1) can be connected to a recess (22) of the valve needle (3), **characterized in that** the inner space (29) of the fuel injection valve (1) is closed off with respect to the recess (22) of the valve needle (3) in a closed state of the fuel injection valve (1), and **in that** the at least one fuel duct (11) is covered, in a closed position, by a shoulder (24) of an internal pole (13).

2. Fuel injection valve according to Claim 1, **characterized in that** the flange (14) is pushed with its outflow-side end into the recess (22) of the valve needle (3).

3. Fuel injection valve according to Claim 2, **characterized in that** the flange (14) is supported on an inflow-side end face (30) of the armature (20).

4. Fuel injection valve according to Claim 2 or 3, **characterized in that** a return spring (23) is supported on an inflow-side side of the flange (14).

5. Fuel injection valve according to Claim 4, **characterized in that** the return spring (23) acts in the closing direction upon the valve needle (3) via the armature (20) and the flange (14).

6. Fuel injection valve according to Claim 1, **characterized in that** the shoulder (24) is produced in one piece with the internal pole (13).

7. Fuel injection valve according to one of Claims 1 to 6, **characterized in that** the at least one fuel duct (11) is dimensioned such that the fuel flows, unthrottled, to the sealing seat.

8. Fuel injection valve according to one of Claims 1 to 7, **characterized in that** the valve needle (3) is of tubular design and has a plurality of throughflow orifices (26).

## Revendications

1. Injecteur de carburant (1) comportant une bobine électromagnétique (10) coopérant avec un induit (20) soumis à l'action d'un ressort de rappel (23) et constituant avec l'aiguille d'injecteur (3, une pièce mobile axialement,
l'aiguille d'injecteur (3) comportant un organe d'obturation de soupape (4) formant un siège d'étanchéité avec un corps de siège de soupape (5), une bride (14) traversant une cavité (19) de l'induit (20), reliée par une liaison par la force à l'aiguille d'injecteur (3), comporte au moins un canal radial de carburant (11) reliant le volume intérieur (29) de l'injecteur (1) à une cavité (22) de l'aiguille d'injecteur (3) lorsque l'injecteur (1) est actionné,
**caractérisé en ce que**
le volume intérieur (29) de l'injecteur (1) est fermé par rapport à la cavité (22) de l'aiguille d'injecteur (3) lorsque l'injecteur (1) est fermé, et
au moins un canal de carburant (11) est couvert en position fermée par un épaulement (24) d'un pôle intérieur (13).

2. Injecteur de carburant selon la revendication 1,
**caractérisé en ce que**
la bride (14) est engagée par son extrémité côté sortie dans une cavité (22) de l'aiguille (3).

3. Injecteur de carburant selon la revendication 2,
**caractérisé en ce que**
la bride (14) s'appuie contre une surface frontale (30) côté alimentation de l'induit (20).

4. Injecteur de carburant selon la revendication 2 ou 3,
**caractérisé en ce qu'**
un ressort de rappel (23) s'appuie contre le côté d'alimentation de la bride (14).

5. Injecteur de carburant selon la revendication 4,
**caractérisé en ce que**
le ressort de rappel (23) sollicite l'aiguille d'injecteur (3) par l'intermédiaire de l'induit (20) et de la bride (14) dans le sens de la fermeture.

6. Injecteur de carburant selon la revendication 1,
**caractérisé en ce que**
l'épaulement (24) fait corps avec le pôle intérieur (13).

7. Injecteur de carburant selon l'une des revendications 1 à 6,
**caractérisé en ce qu'**
au moins un canal de carburant (11) est dimensionné pour que le carburant arrive de façon non étranglée au siège d'étanchéité.

8. Injecteur de carburant selon l'une des revendications 1 à 7,
**caractérisé en ce que**
l'aiguille d'injecteur (3) de forme tubulaire comporte plusieurs orifices de passage (26).
